# DEMANDE DE BREVET EUROPEEN

(11) **EP 0 272 166 A1**
(43) Date de publication de la demande: **22.06.1988**
(21) Numéro de dépôt: 87402448.2
(22) Date de dépôt: 29.10.1987
(51) Int. Cl.: E03D 9/052

(54) **Abattant W.C. autonome avec récupérateur de mauvaises odeurs et diffuseur de produit désodorisant**

(30) Priorité: 04.12.1986 ES 8603289
(71) Demandeur: Niceto Marques Simon, Joaquin, Alcira (Valencia) (ES)
(72) Inventeur: Niceto Marques Simon, Joaquin, Alcira (Valencia) (ES)
(74) Mandataire: Ungria Lopez, Javier

(57) **Abrégé**

Il s'agit d'un abattant muni d'un système autonome d'aération, épousant la forme classique de tout abattant, composé de deux parties superposées, réunies par charnière permettant l'articulation des deux parties, dont l'une (1) repose directement sur la cuvette du W.C., et présentant en sa partie arrière, un emplacement (2) pour y loger un petit moteur électrique (3), alimenté par de simples piles électriques (5), composé également d'un filtre à aire (4), d'une cavité centrale, d'une canalisation transversale avec sortie latérales (12, 13), des deux côtés de l'abattant, à l'entrée desquelles sont placées des pastilles de produit désodorisant (16, 17) qui imprègnent l'air dès l'utilisation de l'abattant.

Dans la partie arrondie située à l'avant de l'abattant, se trouve un orifice côté inférieur, formant une bouche d'aspiration (6) réservée aux mauvaises odeurs, qui sont ainsi aspirées et dirigées vers le filtre grâce aux canalisations latérales, pendant qu'une ventilation parfumée au désodorisant se propage dans l'atmosphère.

## Description

La technique connue et appliquée à la ventillation ou à l'aération des cuvettes de W.C, pour l'élimination des mauvaises odeurs produites pendant son utilisation, est trés variée.

En règle générale,elle se compose d'un aspirateur installé généralement dans l'abattant, ou mème la cuvette, necessitant une installation sophistiquée, aspirant les mauvais odeurs, en les faisant passer dans certains cas, à l'intérieur d'un réservoir d'eau pour les retenir.

La plupart des dispositifs connus, présentent l'inconvenient majeur d'adapter une installation adéquate complèmentaire et indispensable au système.

D'où la necessité d'employer une main d'oeuvre qualifiée, (Plombier, électricien, et même un maçon) pour les branchements et mise en route de l'installation.

L'invention que nous vous présentons a résolu tous les inconvenients précités, en réalisant un simple abattant classique, qui se pose tout simplement sur la cuvette du W.C.

D'ailleurs, tout comme un autre abattant,celui-ci est entièrement autonome, fixé à la cuvette par les systèmes de fixation existants, ne necessitant aucune installation auxilliaire, ni électrique.

Cet abattant a aussi l'avantage d'écarter tous accidents éventuels provoqués par un (accidentel) contact électrique, dus notamment à l'humidité que l'on trouve dans toute salle d'eau.

L'abattant de W.C. Objet des présentes est composé des divers éléments suivants:
A) Un abattant de base (ou siège) s'appuyant directement sur les bords de la cuvette,et qui comprend,dans sa partie arrière, un emplacement, accéssible depuis la partie haute, où se logera un petit moteur électrique (alimenté par des piles) avec un essieu vertical, mettant en action un ventilateur situé dans l'emplacement prècité.

Entourant l'essieu moteur, un filtre à aire composé de charbon actif retiendra les mauvaise odeurs.

Le filtre est interchangeable et facile d'accés, les deux piles électrique sont disposées dans des emplacements lateraux prés du moteur.

Ces emplacements comprennent, à la hauteur du moteur, une dérivation latérale vers l'extérieur sur chacune de ces dérivation est monté un déflecteur et une pastille de produit désodorisant, volatile au passage de l'air propulsé par le ventilateur.

Le bord avant de l'abattant coté intérieur, est découpé en forme de bouche d'aspiration des mauvaise odeurs qui circulent ainsi, à travers la cavité naturelle vers le moteur, en passant par l'abattant supérieur, ou du deuxième abattant celui qui comprend le dispositif.

B) Un deuxième abattant, superposé au premier, articulé sur sa partie arrière Pour pourvoir acceder à l'emplacement prévu pour le dispositif (Moteur, filtre, piles électrique) qui constitue l'abattant de base proprement dit, lequel, comme n'importe qu'el abattant, est creux à sa base, ayant ainsi la particularité d'avoir dans le perimètre extérieur de sa face inférieur, un joint qui l'isole hermétiquement de l'abattant principal, formant une chambre de collecte des mauvaises odeurs aspirées par les pales du ventilateur, cette même chambre d'apiration étant limitée dans sa partie haute, par la prolongation du propre joint qui ferme jusqu'au centre, laissant un espace libre pour permettre le passage de l'air jusqu'au ventilateur.

Dans la partie interne de zone antérieur, cet abattant couvre suffisament la partie découpée prévue dans l'abattant de base, aspirant d'une façon sitisfaisante les mauvaises odeurs contenues dans la cuvette du W.C.
A la base de cet abattant se trouve un bouton contacteur, qui provoquera la mise en route du circuit d'alimentation électrique et du dispositif, des qu'on utilisera l'abattant en s'asseyant dessus.

L'ensemble et le procedé décrit ci-dessus, peut suporter sans problème un couvercle d'abattant de W.C.

Pour illustrer et montrer un exemple de ce qui vient d'être exposé, je vous présente ci, aprés une serie de dessins et croquis représentant l'abattant, avec ses diverses positions, fonctions, et autres détails, les composants ayant été pour une meilleur lecture, reférencés et classés par dessins.
1er dessin vue d'ensemble, par un plan supérieur, de l'abattant de W.C.
2éme dessin vue d'un plan coupé selon la ligne A-B représentée dans le premier dessin.
3éme dessin vue d'un plan coupé selon la ligne C-D représentée également dans le 1er dessin.
4éme dessin vue détaillée, selon une coupe de l'abattant de base représenté dans les dessins antérieurs.

Comme on peut le voir dans les differents dessins, et en prenant comme référence de base la dessin N^{o} 1, on peut voir l'abattant de base - 1 - avec son emplacement arrière - 2 - où est situé le moteur - 3 - le filtre - 4 - qui l'entoure ainsi que les piles électriques - 5- et 5 - placées contre le filtre. Dans la partie avant et intérieur ce trouve une découpe - 6 - le joint est indiqué dans la ligne hachurée - 7 - Situé à la base de l'abattant supérieur - 8 - Que l'on apercoit dans ce même dessin dans une coupe vue de profil.

Le dessin N^{o} 2 repésente l'abattant supérieur vue de face, à sa base.

On peut observer la disposition dans la face interne de l'abattant supérieur au joint - 7 - Lequel joint, en se collant sur l'abattant de base crée la chambre d'aspiration des mauvaises odeurs - 9 -.

On remarque aussi que les bouts 10-10 - Du propre joint se dirigent vers le centre, en canalisant l'air vers l'aspirateur.

L'emplacement - 2 - De l'ensemble moteur-filtre-piles électrqiues, est prolongé en dessous en un espace où se loge le ventilateur à palettes - 11 - Et se rejoint vers les côtés - 12 - et - 13 - Pour sortir vers l'extérieur. C'est dans cette zone que se situent les déflecteurs - 14 - et - 15 - Et les pastilles de produit désodorisant - 16 - et - 17 - Dans la zone concave de de l'abattant supérieur - 8 - Est logé le bouton de contact - 18 - qui ouvre ou ferme le circuit à partir d'une pression sur l'abattant (Lors de son utilisation).

Le dessin N^{o} 3 correspond à la section C- D - Des deux abattants en position de marche.

Une pression sur l'abattant supérieur, conditionne la mise en marche du circuit en agissant sur le bouton de contact - 18 - mettant en route le ventilateur, qui aspirera les mauvaises odeurs en prevenance de la cuvette du W.C, passant par les canalisations prèvues à cet effet - 9 - comme l'indique la flèche qui ressort à l'extérieur.

Par les orifices latéraux arrières, cités prècedemment.

Enfin, le dessin N^{o} 4 Représente la coupe détaillée de l'abattant de base, à la hauteur de l'emplacement du fond, là où est placé le ventilateur - 11 - laissant apercevoir les prolongations latérales par lesquelles passe l'air - 12 et 13 - Les déflecteurs - 14 et 15 - Ainsi que les pastilles de produit désodorisant - 16 et 17 - Logées dans les prolongations latérales. Le fonctionnement du dispositif est d'une simplicité évidente, comme le démontre le dispositif prècité, et les avantages sont nombreux, tous exposés dans le mèmoire descriptif.

## Revendications

1) Abattant de W.C. autonome, avec récupérateur des mauvaises odeurs, et diffuseur de produits désodorisant, composé d'un aspirateur- ventilateur, actionné par un moteur électrique, qui aspire les mauvaises odeurs en provenance de la cuvette du W.C., caracterisé par un emplacement prévu pour y loger ledit moteur, d'un abattant constituant l'assise proprement dit, articulé au premier abattant, comportant les caractéristiques classique d'avoir une base concave, se tranformant ensuite en éléments canalisants les mauvaises odeurs aspirées,comprenant un joint placé entre le bord inférieur périphérique, fermant ainsi hermétiquement l'abattant de base, ce même abattant étant découpé dans sa partie avant intérieur formant ainsi une bouche d'aspiration des mauvaises odeurs provenant de la cuvette de W.C, canalisant celles ci vers le moteur, au travers des rigoles formée par l'abattant de base

2) Abattant de W.C. Autonome , avec récupérateur des mauvaises odeurs, et diffuseur de produit désodorisant en parfait accord avec la demande - 1 - caracterisé par la disposition, dans l'emplacement prévu à cet effet, du moteur autonome, d'un filtre à air composé (Ou non) de charbon actif, par lequel sont filtrées les mauvaises odeurs en provenance de la cuvette des W.C, et aspirées par le ventilateur- aspirateur, qui en même temps, met en pratique sa deuxième fonction, consitant à propulser à l'extérieur, de l'air pulsé infiltré au passage des pastilles de produit désodorisant, l'accés facile aux pastilles désodorisantes permettra de les changer facilement.

3) Abattant de W.C. Autonome, avec récupérateur des mauvaises odeurs, et diffuseur de produit désodorisant, comme indiquè en preambule, les piles électriques nécessaires au moteur, sont logées dans un emplacement prévu à cet effet, permettant d'y acceder facilement pour les échanger. Un coupe circuit est prévu, par l'installation d'un bouton de contact situé sous l'abattant de base, celui sur lequel on s'assoit, de manière à mettre en fonctinnement le dispositif dès qu'une pression est exercée sur l'abattant de base (Lors de son utilisation), son fonctionnement s'arretant dès que la pression est relachée, (Lorsque l'utilisateur cesse d'utiliser l'abattant)
